# FASCICULE DE BREVET EUROPEEN

(11) **EP 0 726 097 B1**
(45) Date de publication et mention de la délivrance du brevet: **02.08.2000**
(21) Numéro de dépôt: 95440085.9
(22) Date de dépôt: 19.12.1995
(51) Int. Cl.: B05B 11/00, B65D 47/34

(54) **Dispositif doseur adaptable sur des contenants divers**
An verschiedene Behälter anpassbare Dosiervorrichtung
Dosing apparatus adaptable to various containers

(30) Priorité: 04.01.1995 FR 9500143
(43) Date de publication de la demande: 14.08.1996
(73) Titulaire: Crosnier, Daniel, F-76550 Offranville (FR); Dulery, Jean-Marie, F-94210 La Varenne St Maur (FR)
(72) Inventeur: Crosnier, Daniel, F-76550 Offranville (FR); Dulery, Jean-Marie, F-94210 La Varenne St Maur (FR)
(74) Mandataire: Cabinet HERRBURGER

(56) Documents cités:
- FR-A- 2 542 820
- FR-A- 2 674 024
- US-A- 4 452 379

## Description

La présente invention a pour objet un dispositif doseur adaptable sur des contenants divers rigides ou souples tels que flacons, tubes ou pots, utilisés notamment dans le domaine de la pharmacie, de la cosmétologie ou de l'industrie alimentaire.

Il existe à ce jour divers types de dispositifs doseurs qui mettent tous en oeuvre un certain nombre de pièces telles que ressorts, billes, clapets, bouchons et autres. Outre que la fabrication et l'assemblage de ces pièces sont onéreux en main d'oeuvre, ces dispositifs présentent généralement l'inconvénient d'une étanchéité insuffisante ainsi que d'une reprise d'air extérieur vers l'intérieur pendant leur ouverture et leur fermeture, ce qui nécessite d'incorporer des conservateurs au contenu afin d'éviter son oxydation.

Pour pallier ces inconvénients, les demandeurs ont proposé dans le brevet français FR-A-2.674.024 un dispositif doseur comprenant une pièce intérieure en matériau déformable élastique qui, lorsqu'on appuie sur le poussoir du contenant, se déforme et permet l'expulsion d'une dose du contenu et qui, en reprenant sa forme initiale, crée une dépression permettant par aspiration de recréer une dose dans une chambre dose, le contenu aspiré passant par un clapet constitué dans la pièce intérieure déformable et relié à celle-ci par un pont de matière.

Ce dispositif présente toutefois l'inconvénient de ne pas permettre le dosage de produits de haute viscosité. En outre la pièce élastique a parfois des difficultés à reprendre sa forme et sa place initiales, ce qui peut occasionner une certaine reprise d'air extérieur.

La présente invention vise à remédier à ces divers inconvénients en proposant un dispositif doseur qui permet de doser toutes sortes de produits, même de haute viscosité, avec une plus grande fiabilité, notamment au plan de l'étanchéité, et qui permet en outre de créer des doses de volume important.

Le dispositif objet de la présente invention se caractérise essentiellement en ce qu'il comprend en combinaison :
a) un bouton poussoir abritant une chambre-dose délimitée par une paroi périphérique et une paroi supérieure, et traversée centralement par un tube qui communique avec l'ouverture d'expulsion, et qui est percé radialement, à proximité de son extrémité inférieure, d'au moins une ouverture ;
b) un support adaptable sur le contenant, sur lequel s'adapte et peut coulisser axialement le bouton poussoir, et dont la partie supérieure est fermée par une paroi qui comporte une ouverture centrale permettant le passage du tube du bouton poussoir et au moins un orifice, d'axe parallèle à celui de ladite ouverture centrale, pratiqué en périphérie dudit support ;
c) une pièce en matériau déformable élastique, disposée entre le bouton poussoir et le support, comprenant une partie tubulaire extensible fermée à sa base par une paroi et abritant le tube du bouton poussoir, dont l'extrémité inférieure vient en appui contre ladite paroi, et comprenant également, autour du bord supérieur de ladite partie tubulaire, une collerette apte à s'insérer dans la paroi supérieure du support en obturant le ou les orifices périphériques de ladite paroi, ladite collerette comportant à sa face supérieure une gorge annulaire bordée extérieurement par une lèvre qui s'applique contre la face interne de la paroi extérieure du bouton poussoir, ladite collerette étant apte à se déformer pour libérer ledit ou lesdits orifices périphériques de la paroi supérieure dudit support.

Le fonctionnement du dispositif selon l'invention est le suivant: une pression sur le bouton poussoir fait coulisser celui-ci sur le support, ce qui a pour effet de comprimer, entre la paroi supérieure du bouton poussoir et la collerette de la pièce en matériau déformable, le produit contenu dans la chambre-dose, lequel passe entre le tube et la partie tubulaire de ladite pièce, s'échappe par le ou les orifices pratiqués radialement dans le tube et remonte dans celui-ci jusqu'à l'ouverture d'expulsion, après quoi la partie tubulaire de ladite pièce, qui a été étirée, reprend sa forme initiale, d'une part en provoquant la remontée du bouton poussoir et en osbtruant le ou lesdits orifices radiaux, empêchant de ce fait la reprise d'air ou le retour du produit contenu dans le tube ; et d'autre part en provoquant l'aspiration dans la chambre-dose du produit du contenant, qui passe par le ou les orifices périphériques de la paroi supérieure du support en repoussant la collerette et en passant entre la lèvre périphérique et la face interne de la paroi du bouton poussoir.

Les avantages et les caractéristiques de la présente invention ressortiront plus clairement de la description qui suit et qui se rapporte au dessin annexé, lequel en représente quelques modes de réalisation non limitatifs.

Dans le dessin annexé :
- la figure 1 représente une vue partielle en coupe d'un premier mode de réalisation d'un dispositif selon l'invention.
- la figure 2 représente une vue en coupe partielle, à plus grande échelle, de ce même dispositif.
- la figure 3 représente une vue en perspective, avec coupe partielle, de la pièce déformable d'un dispositif selon l'invention.
- les figures 4a, 4b, 4c représentent des vues partielles en coupe de différents modes de solidarisation du dispositif selon l'invention sur un contenant.
- la figure 5 représente une vue en coupe partielle d'un deuxième mode de réalisation du dispositif selon l'invention.
- la figure 6 représente une vue en coupe partielle d'un troisième mode de réalisation du dispositif selon l'invention.

Si on se réfère à la figure 1 on peut voir qu'un dispositif selon l'invention comporte un bouton poussoir 1 adapté sur un support 2 sur lequel il peut coulisser verticalement, et qui est adapté sur un contenant, non représenté.

Le bouton poussoir 1 comporte une paroi extérieure tubulaire 10 délimitant, avec une paroi supérieure 11, un espace 12 d'un certain volume constituant une chambre dose.

Le bouton poussoir 1 comporte également un tube 13 qui traverse l'espace 12, communiquant avec une ouverture d'expulsion 14, et qui est percé radialement d'un orifice 15 disposé à courte distance de son extrémité inférieure 16.

Le support 2 comprend une paroi supérieure 20 percée d'un orifice central 21 et d'orifices périphériques 22, dont un seul est visible sur la figure. Un tube plongeur 4 est d'autre part adapté sur le support 2.

Le dispositif comprend également une pièce 3 en matériau déformable élastique adaptée sur le support 2, entre celui-ci et le bouton poussoir 1.

Comme on peut le voir sur la figure 3, la pièce déformable 3 comporte une partie centrale tubulaire 30 fermée à son extrémité inférieure par une paroi 32, et son extrémité supérieure est bordée par une collerette 33 comportant à sa face supérieure une gorge annulaire 34 bordée extérieurement par une lèvre périphérique 35.

Si on se réfère également à la figure 2 on peut voir que l'orifice central 21 de la paroi supérieure 20 du support 2 est bordée d'une nervure 23 sur laquelle s'adapte la pièce 3, qui comporte à cet effet une rainure annulaire 36 entre la collerette 33 et la partie tubulaire 30.

Le tube 13 du bouton poussoir 1 est logé dans la partie tubulaire 30 de la pièce 3, son extrémité 16 au contact de la paroi 32, tandis que la collerette 33 est appliquée contre la paroi 20, obturant ainsi les orifices 22, et que la lèvre 35 est appliquée contre la face interne 17 de la paroi extérieure tubulaire 10 du bouton poussoir 1.

L'expulsion d'une dose est réalisée de la manière suivante: une pression sur le bouton poussoir 1 provoque la descente du tube 13 qui déforme longitudinalement la partie tubulaire 30 de la pièce 3, le produit contenu dans la chambre-dose 12 est comprimé contre la collerette 33, ce qui a pour effet d'une part d'appliquer celle-ci contre la paroi supérieure 20 du support 2 et d'obturer ainsi les orifices 22, et d'autre part d'appliquer la lèvre périphérique 35 contre la face interne 17 de la paroi 10, ce qui renforce l'obturation en interdisant le désamorçage de la dose, tandis que le produit, repoussé entre le tube 13 et la partie tubulaire 30, s'échappe par l'orifice radial 15 du tube 13 et remonte dans ce dernier jusqu'à l'ouverture d'expulsion 14.

Après l'expulsion de la dose et le relâchement de la pression sur le bouton poussoir 1, la partie tubulaire 30 de la pièce 3 reprend sa forme initiale et se plaque contre l'orifice 15, empêchant ainsi une reprise d'air et le retour du produit, et entraînant la remontée du bouton poussoir 1, ce qui crée dans la chambre dose 12 une dépression qui provoque l'aspiration du produit contenu dans le tube plongeur 4, lequel passe par les orifices périphériques 22 et emplit la chambre dose 12, la collerette 33 se soulevant sous la pression et la lèvre 35 se décollant de la face interne 17 de la paroi 10.

La paroi 10 du bouton poussoir 1 peut être avantageusement réalisée en un matériau transparent, pour permettre à l'utilisateur de voir la dose dans son intégralité, ce qui n'est pas réalisable avec les dispositifs doseurs connus.

Sur la figure 1 on peut voir qu'une bague 24 est solidarisée extérieurement au support 2 en vue d'être introduite dans le contenant, un épaulement périphérique 25 limitant cette introduction, la paroi 10 du bouton poussoir 1 coulissant entre cette bague 24 et le support 2.

Le mode de réalisation représenté en figure 1 comprend un tube plongeur 4 et est à reprise d'air extérieur, et dans ce cas la bague 24 comporte, sous l'épaulement 25, un orifice 24' permettant l'entrée de l'air extérieur dans le contenant.

En référence aux figures 4a, 4b et 4c on peut voir que l'adaptation du dispositif selon l'invention sur un contenant, non représenté, peut être réalisée de différentes façons.

Sur la figure 4a l'épaulement 25 de la bague 24 prend appui sur le bord du contenant par l'intermédiaire d'un joint annulaire 26, la solidarisation étant réalisée au moyen d'une douille filetée 5.

Sur la figure 4b, l'épaulement 25 est prolongé vers le bas par une partie annulaire 27 munie d'un filetage 28.

Sur la figure 4c, la partie annulaire 27 comporte un cran 29 permettant son encliquetage sur le contenant.

Si on se réfère maintenant à la figure 5 on peut voir que dans une variante du dispositif selon l'invention, destinée notamment au dosage d'un produit liquide, le support 2, la bague 24 et le contenant 6 sont d'une seule pièce, une fente 24' permettant la reprise d'air extérieur.

Si on se réfère enfin à la figure 6 on peut voir un autre mode de réalisation du dispositif selon l'invention, sans reprise d'air extérieur, où un piston 60 coulisse dans le contenant 6.

Il va de soi que la présente invention ne saurait être limitée à la description qui précède de quelques-uns de ses modes de réalisation, susceptibles de subir un certain nombre de modifications sans pour autant sortir du cadre de l'invention.

## Revendications

1. Dispositif doseur adaptable sur des contenants divers, caractérisé en ce qu'il comprend en combinaison :
a) un bouton poussoir (1) abritant une chambre-dose (12) délimitée par une paroi périphérique (10) et une paroi supérieure (11), et traversée centralement par un tube (13) qui communique avec l'ouverture d'expulsion (14), et qui est percé radialement, à proximité de son extrémité inférieure (16), d'au moins une ouverture (15) ;
b) un support (2) adaptable sur le contenant, sur lequel s'adapte et peut coulisser axialement le bouton poussoir (1), et dont la partie supérieure est fermée par une paroi (20) qui comporte une ouverture centrale (21) permettant le passage du tube (13) du bouton poussoir (1) et au moins un orifice (22), d'axe parallèle à celui de ladite ouverture centrale (21), pratiqué en périphérie dudit support (2) ;
c) une pièce (3) en matériau déformable élastique, disposée entre le bouton poussoir (1) et le support (2), comprenant une partie tubulaire (30) extensible fermée à sa base par une paroi (32) et abritant le tube (13) du bouton poussoir (1), dont l'extrémité inférieure (16) vient en appui contre ladite paroi (32), et comprenant également, autour du bord supérieur de ladite partie tubulaire (30), une collerette (33) apte à s'insérer dans la paroi supérieure (20) du support (2) en obturant le ou les orifices périphériques (22) de ladite paroi supérieure (20), ladite collerette (33) comportant à sa face supérieure une gorge annulaire (34) bordée extérieurement par une lèvre (35) qui s'applique contre la face interne (17) de la paroi extérieure (10) du bouton poussoir (1), ladite collerette (33) étant apte à se déformer pour libérer le ou lesdits orifices périphériques (22) de la paroi supérieure (20) du support (2).

2. Dispositif selon la revendication 1 caractérisé en ce qu'il comporte une bague (24) solidarisée extérieurement au support (2), la paroi (10) du bouton poussoir (1) coulissant entre ladite bague (24) et ledit support (2), et ladite bague étant introduite dans le contenant, un épaulement périphérique (25) limitant cette introduction.

3. Dispositif selon la revendication 2 caractérisé en ce qu'une douille filetée (26) recouvre l'épaulement (25) et est vissée sur le contenant.

4. Dispositif selon la revendication 2 caractérisé en ce que l'épaulement (25) est prolongé vers le bas par une partie annulaire filetée (27).

5. Dispositif selon la revendication 2 caractérisé en ce que l'épaulement (25) est prolongé vers le bas par une partie annulaire munie d'un cran (29) permettant son encliquetage sur le contenant.

## Patentansprüche

1. An verschiedene Behälter anpassbare Dosiervorrichtung, gekennzeichnet durch die Kombination der folgenden Merkmale:
a) ein Druckknopf (1), der eine Dosierkammer (12) überdeckt, die durch eine Umfangswandung (10) und eine obere Wandung (11) begrenzt und zentral von einem Rohr (13) durchsetzt ist, welches mit der Abgabeöffnung (14) in Verbindung steht und nahe seinem unteren Ende (16) von mindestens einer Öffnung (15) durchbrochen ist;
b) ein auf dem Behälter anbringbarer Träger (2), auf den der Druckknopf (1) passt und an dem er axial gleiten kann und dessen oberer Teil von einer Wandung (20) verschlossen ist, die eine zentrale Öffnung (21), die den Durchgang des Rohres (13) des Druckknopfes (1) erlaubt, und mindestens eine Öffnung (22) mit einer zu der Achse der zentralen Öffnung (21) parallelen Achse aufweist, die am Umfang des Trägers (2) angebracht ist;
c) ein aus einem elastisch deformierbaren Material bestehendes Formteil (3), welches zwischen dem Druckknopf (1) und dem Träger (2) angeordnet ist und einen dehnbaren rohrförmigen Teil (30) umfasst, welcher an seinem unteren Ende durch eine Wandung (32) geschlossen ist und das Rohr (13) des Druckknopfes (1) aufnimmt, dessen unteres Ende (16) gegen die besagte Wandung (32) anliegt und welcher ferner um den oberen Rand des besagten rohrförmigen Teils (30) herum einen Kragen (33) aufweist, der in die obere Wandung (20) des Trägers (2) einfügbar ist und dabei die Öffnung oder die am Umfang vorgesehenen Öffnungen (22) der besagten oberen Wandung (20) verschließt, wobei der Kragen (33) an seiner Oberseite eine über den Umfang durchgehende Nut (34) umfasst, die nach außen durch eine Lippe (35) berandet ist, die sich gegen die Innenfläche (17) der äußeren Wandung (10) des Druckknopfes (1) anlegt, derart, dass der Kragen (33) sich deformieren kann, um die Öffnung oder die am Umfang vorgesehenen Öffnungen (22) der oberen Wandung (20) des Trägers (2) freizugeben.

2. Vorrichtung nach Anspruch 1, dadurch gekennzeichnet, dass sie einen Ring (24) umfasst, der außen an dem Träger (2) fest angebracht ist, wobei die Wandung (10) des Druckknopfes (1) zwischen dem Ring (24) und dem besagten Träger (2) gleitet, der Ring in den Behälter eingeführt wird und eine Umfangsschulter (25) diese Einführung begrenzt.

3. Vorrichtung nach Anspruch 2, dadurch gekennzeichnet, dass eine Gewindekappe (26) die Schulter (25) übergreift und auf den Behälter aufgeschraubt ist.

4. Vorrichtung nach Anspruch 2, dadurch gekennzeichnet, dass die Schulter (25) nach unter durch ein mit Gewinde versehenes ringförmiges Teil (27) verlängert ist.

5. Vorrichtung nach Anspruch 2, dadurch gekennzeichnet, dass die Schulter (25) nach unten durch ein ringförmiges Teil mit einer Innenumfangsrippe (29) verlängert ist, die seine Schnappbefestigung auf den Behälter ermöglicht.

## Claims

1. Dosing device fittable onto various containers, characterised in that it comprises, in combination:
a) a push-button (1) accommodating a dose chamber (12) delimited by a peripheral wall (10) and an upper wall (11) and traversed centrally by a tube (13) which communicates with the expulsion opening (14), and which has, radially, at least one opening (15) near its lower end (16);
b) a support (2) which is fittable onto the container and on which the push-button (1) is fitted and can slide axially, and the upper portion of which is closed by a wall (20) which comprises a central opening (21), permitting the passage of the tube (13) of the push-button (1), and at least one opening (22), the axis of which is parallel with that of the central opening (21) and which is formed in the periphery of the support (2);
c) a member (3) formed from resilient deformable material which is arranged between the push-button (1) and the support (2), comprising an extendable tubular portion (30) which is closed at its base by a wall (32) and accommodates the tube (13) of the push-button (1), the lower end (16) of which tube is supported against the wall (32), and also comprising, around the upper edge of the tubular portion (30), a collar (33) which can be inserted in the upper wall (20) of the support (2), thus closing the peripheral opening(s) (22) of the upper wall (20), the collar (33) comprising at its upper face an annular groove (34) bordered externally by a lip (35) which is applied against the internal face (17) of the outer wall (10) of the push-button (1), the collar (33) being capable of deformation in order to clear the peripheral opening(s) (22) of the upper wall (20) of the support (2).

2. Device according to claim 1, characterised in that it comprises a ring (24) fixedly joined to the outside of the support (2), the wall (10) of the push-button (1) sliding between the ring (24) and the support (2), and the ring being introduced into the container, a peripheral shoulder (25) limiting that introduction.

3. Device according to claim 2, characterised in that a threaded bush (26) covers the shoulder (25) and is screwed onto the container.

4. Device according to claim 2, characterised in that the shoulder (25) is extended downwards by a threaded annular portion (27).

5. Device according to claim 2, characterised in that the shoulder (25) is extended downwards by an annular portion provided with a notch (29) enabling it to be snapped onto the container.
